# EUROPÄISCHE PATENTSCHRIFT

(11) **EP 2 158 646 B1**
(45) Veröffentlichungstag und Bekanntmachung des Hinweises auf die Patenterteilung: **04.01.2017**
(21) Anmeldenummer: 08758946.1
(22) Anmeldetag: 02.06.2008
(51) Int. Cl.: H01R 13/646

(54) **KOAXIALSTECKVERBINDER**
COAXIAL CONNECTOR
CONNECTEUR ENFICHALBE COAXIAL

(30) Priorität: 25.06.2007 DE 202007008848 U
(43) Veröffentlichungstag der Anmeldung: 03.03.2010
(73) Patentinhaber: Rosenberger Hochfrequenztechnik GmbH & Co. KG, 83413 Fridolfing (DE)
(72) Erfinder: ROSENBERGER, Bernd, 84529 Tittmoning (DE)
(74) Vertreter: Zeitler Volpert Kandlbinder Patent- und Rechtsanwälte Partnerschaft mbB
(86) Internationale Anmeldenummer: PCT/EP2008/004377
(87) Internationale Veröffentlichungsnummer: WO 2009/000386

(56) Entgegenhaltungen:
- CH-A- 460 110
- DE-A1- 1 540 373
- DE-B1- 1 591 440
- US-A- 3 416 125
- US-A1- 2004 029 433

## Beschreibung

Die vorliegende Erfindung betrifft einen Koaxialsteckverbinder mit einem Außenleiter, welcher ein erstes steckseitiges Ende und ein axial dem ersten steckseitigen Ende des Außenleiters gegenüberliegendes zweites steckseitiges Ende aufweist, sowie einem Innenleiter, welcher ein erstes steckseitiges Ende und ein axial dem ersten steckseitigen Ende des Innenleiters gegenüberliegendes zweites steckseitiges Ende aufweist, gemäß dem Oberbegriff des Anspruchs 1. Ein derartiger Koaxialstockverbinder ist aus der US 3,416,125 bekannt.

Aus der DE 10 2004 044 975 A1 ist ein koaxiales Verbindungsteil mit Außenleiterhülse und Innenleiter zum Verbinden einer Koaxialsteckerbuchse mit einem Schaltungsträger bekannt. Im Innenleiter ist ein federnd nachgiebiger Faltenbalg aus einem leitenden Werkstoff angeordnet, um am Buchsenanfang auftretende axiale und radiale Kräfte von dem Schaltungsträger fern zu halten. Der Federbalg wird beispielsweise mittels galvanischen Aufbringens einer dünnen Nickelschicht auf einen Aluminiumrohling hergestellt. Trotz des Federbalgs kann das Verbindungsteil reflexionsarm hergestellt werden. Die Kontur des Faltenbalgs ist derart gewählt, dass auch am Ort des Faltenbalgs in der koaxialen Außenleiterhülse der vorgegebenen Normwiderstand von beispielsweise 50Ω besteht. Dies kann mit Hilfe eines 3D-Simulators für hochfrequente elektromagnetische Probleme berechnet und umgesetzt werden.

Aus der DE 199 26 483 A1 ist eine koaxiale Schnittstelle bekannt, bei der an einem Außenleiter eine verschiebbare Dämpfungshülse in Form einer Balgkonstruktion angeordnet ist. Diese Dämpfungshülse ist derart ausgebildet, dass bei abgezogener Anschlusseinrichtung der Außenleiter mit der Balgkonstruktion eine Hohlleiterdämpfung mit einer unteren Dämpfungs-Grenzfrequenz von beispielsweise 20 GHz erzeugt, so dass der mechanisch offene HF-Anschluss in elektrischer Hinsicht als abgeschirmt und abgeschlossen bezeichnet werden kann. Die elektrischen und mechanischen Eigenschaften beim steckenden Verbinden der koaxialen Schnittstelle werden jedoch nicht verändert. Im Gegenteil ist eine Außenleiterhülse vorgesehen, die im gesteckten Zustand eine mechanische und elektrische Kontaktierung herstellt und die Balgkonstruktion daher im gesteckten Zustand elektrisch unwirksam macht.

Der Erfindung liegt die Aufgabe zugrunde, einen Koaxialsteckverbinder der o.g. Art hinsichtlich Frequenzverhalten und Funktionssicherheit zu verbessern.

Diese Aufgabe wird erfindungsgemäß durch einen Koaxialsteckverbinder der o.g. Art mit den in Anspruch 1 gekennzeichneten Merkmalen gelöst. Vorteilhafte Ausgestaltungen der Erfindung sind in den weiteren Ansprüchen beschrieben.

Bei einem Koaxialsteckverbinder der o.g. Art ist vorgesehen, dass der Außenleiter zwei separate Außenleiterteile umfasst, wobei ein erstes Außenleiterteil das erste steckseitige Ende des Außenleiters und ein zweites Außenleiterteil das zweite steckseitige Ende des Außenleiters ausbildet, wobei die beiden Außenleiterteile des Außenleiters derart angeordnet und ausgebildet sind, dass diese in axialer Richtung relativ zueinander bewegbar sind, wobei der Außenleiter zwischen den beiden Außenleiterteilen als Außenleiterfederbalg ausgebildet ist, wobei am Außenleiter ein erstes elastisches Federelement vorgesehen ist, welches die beiden Außenleiterteile des Außenleiters in axialer Richtung voneinander weg mit Kraft beaufschlagt, wobei der Außenleiterfederbalg derart ausgebildet ist, dass bei einer Längenänderung des Außenleiterfederbalgs eine sich ändernde Kapazität des Außenleiterfederbalgs durch eine sich entsprechend ändernde Induktivität des Außenleiterfederbalgs derart kompensiert wird, dass bei einer Längenänderung des Außenleiterfederbalgs der Wellenwiderstand des Koaxialsteckverbinders im Wesentlichen konstant bleibt.

Dies hat den Vorteil, dass ein Koaxialsteckverbinder für HF-Anwendungen mit Frequenzen oberhalb von 20 GHz mit Längenausgleich im Außenleiter zur Verfügung steht, wobei die elektrischen und mechanischen Eigenschaften des Koaxialsteckverbinders auch bei Längenänderung des Außenleiters nicht beeinträchtigt werden, sondern im Gegenteil über ein breites Frequenzspektrum verbessert sind.

Zweckmäßigerweise sind die beiden Außenleiterteile des Außenleiters derart angeordnet und ausgebildet, dass diese in axialer Richtung jeweils relativ zum Innenleiter bewegbar sind.

Beispielsweise ist das erste elastische Federelement eine Schraubenfeder.

Zweckmäßigerweise ist ein erster Anschlag vorgesehen, welcher die Bewegung der beiden Außenleiterteile in axialer Richtung voneinander weg begrenzt.

In einer bevorzugten Ausführungsform ist eine Außenleiterhülse vorgesehen, welche die beiden Außenleiterteile umgreift und zweite Anschläge aufweist, die eine axiale Bewegung der beiden Außenleiterteile voneinander weg begrenzt.

Um auch bei dem Innenleiter einen Längen- bzw. Toleranzausgleich zur Verfügung zu stellen, so dass sich weitere, zusätzliche Verbesserungen der elektrischen Eigenschaften des Koaxialsteckverbindes ergeben, umfasst der Innenleiter zwei separate Innenleiterteile, wobei ein erstes Innenleiterteil das erste steckseitige Ende des Innenleiters und ein zweites Innenleiterteil das zweite steckseitige Ende des Innenleiters ausbildet, wobei die beiden Innenleiterteile des Innenleiters derart angeordnet und ausgebildet sind, dass diese in axialer Richtung relativ zueinander bewegbar sind, wobei der Innenleiter zwischen den beiden Innenleiterteilen als Innenleiterfederbalg ausgebildet ist, wobei der Innenleiterfederbalg derart ausgebildet ist, dass bei einer Längenänderung des Innenleiterfederbalgs eine sich ändernde Kapazität des Innenleiterfederbalgs durch eine sich entsprechend ändernde Induktivität des Innenleiterfederbalgs derart kompensiert wird, dass bei einer Längenänderung des Innenleiterfederbalgs der Wellenwiderstand des Koaxialsteckverbinders im Wesentlichen konstant bleibt.

Eine von den Außenleiterteilen unabhängige Kontaktkraft an den gegenüberliegenden steckseitigen Enden des Innenleiters erzielt man dadurch, dass das erste Innenleiterteil in axialer Richtung relativ zum ersten Außenleiterteil und das zweite Innenleiterteil in axialer Richtung relativ zum zweiten Außenleiterteil bewegbar ist, wobei am Innenleiter ein zweites elastisches Federelement vorgesehen ist, welches die beiden Innenleiterteile des Innenleiters in axialer Richtung voneinander weg mit Kraft beaufschlagt.

In einer bevorzugten Ausführungsform ist das zweite elastische Federelement eine Schraubenfeder.

Zweckmäßigerweise ist ein Anschlag vorgesehen, welcher die Bewegung der beiden Innenleiterteile in axialer Richtung voneinander weg begrenzt.

In einer beispielhaften Ausführungsform ist das erste Innenleiterteil starr mit dem ersten Außenleiterteil und das zweite Innenleiterteil starr mit dem zweiten Außenleiterteil verbunden.

Die Erfindung wird im Folgenden anhand der Zeichnung näher erläutert. Diese zeigt in:
- Fig. 1: einen Koaxialsteckverbinder in Schnittansicht, welcher nicht Gegenstand der Erfindung ist,
- Fig. 2: den Koaxialsteckverbinde der Fig. 1 in gestecktem Zustand und
- Fig. 3: einen erfindungsgemäßen Koaxialsteckverbinder in Schnittansicht.

Der in Fig. 1 und 2 dargestellte Koaxialsteckverbinder 10 umfasst einen Innenleiter 12 und einen Außenleiter, der aus einem ersten Außenleiterteil 14, welches ein erstes steckseitiges Ende des Außenleiters ausbildet, und aus einem zweiten Außenleiterteil 16, welches ein zweites steckseitiges Ende des Außenleiters ausbildet, zusammengesetzt ist. Zwischen den beiden Außenleiterteilen 14, 16 ist der Außenleiter als Außenleiterfederbalg 18 ausgebildet. Auf diese Weise können sich die beiden Außenleiterteile 14, 16 in axialer Richtung relativ zueinander bewegen. Der Innenleiter 12 ist starr ausgebildet, wobei der Innenleiter 12 von Isolierstoffscheiben 20 derart innerhalb der beiden Außenleiterteile 14, 16 gehalten ist, dass sich die beiden Außenleiterteile 14, 16 relativ zum Innenleiter 12 in axialer Richtung bewegen können. Weiterhin ist eine Schraubenfeder 22 vorgesehen, welche derart angeordnet und ausgebildet ist, dass die Schraubenfeder 22 die beiden Außenleiterteile 14, 16 in axialer Richtung voneinander weg drückt.

Die beiden Außenleiterteile 14, 16 sind von einer Außenleiterhülse 24 umgeben, die die beiden Außenleiterteile 14, 16 in axialer Richtung führt und Anschläge 26 ausbildet, die eine axiale Bewegung der beiden Außenleiterteile 14, 16 voneinander weg begrenzt. Die Schraubenfeder 22 ist in der Außenleiterhülse 24 mit Vorspannung montiert, so dass die Schraubenfeder 22 die beiden Außenleiterteile 14, 16 in ungestecktem Zustand, wie in Fig. 1 dargestellt, gegen die Anschläge 26 drückt.

Weiterhin sind in den Fig. 1 und 2 komplementäre Koaxialsteckverbinder 28 dargestellt, welche zum Zusammenstecken mit dem ersten bzw. zweiten steckseitigen Ende des Koaxialsteckverbinders ausgebildet sind.

In gestecktem Zustand, wie in Fig. 2 dargestellt, drückt die Schraubenfeder 22 die beiden Außenleiterteil 14, 16 des Außenleiters gegen die Kontaktflächen der komplementären Koaxialsteckverbinder 28 und stellt dadurch eine gute mechanische und elektrische Kontaktierung zwischen dem erfindungsgemäßen Koaxialsteckverbinder 10 und den komplementären Koaxialsteckverbindern 28 her.

Der Außenleiterfederbalg 18 ist dabei derart ausgebildet, dass dieser einen Längen- und Toleranzausgleich durch eine entsprechende Längenänderung zur Verfügung stellt, wobei bei einer Längenänderung des Außenleiterfederbalgs 18 eine sich ändernde Kapazität des Außenleiterfederbalgs 18 durch eine sich entsprechend ändernde Induktivität des Außenleiterfederbalgs 18 derart kompensiert wird, dass bei einer Längenänderung des Außenleiterfederbalgs 18 der Wellenwiderstand des Koaxialsteckverbinders 10 im Wesentlichen konstant bleibt.

Die Schraubenfedern 22 am Außenleiterteil nimmt die mechanischen Steckkräfte auf. Da jedoch der Strom über den Außenleiterfederbalg 18 läuft und nicht über die Schraubenfeder ist somit in besonders vorteilhafter Weise die elektrische Leitung von der mechanischen Belastung getrennt.

Fig. 3 zeigt einen erfindungsgemäßen Koaxialsteckverbinder 100, wobei funktionsgleiche Teile mit gleichen Bezugszeichen bezeichnet sind wie in Fig. 1 und 2, so dass zu deren Erläuterung auf die obige Beschreibung der Fig. 1 und 2 verwiesen wird. Im Unterschied zur Koaxialsteckverbinder gemäß Fig. 1 und 2 ist der Innenleiter ebenfalls zweiteilig aus einem ersten Innenleiterteil 30 und einem zweiten Innenleiterteil 32 zusammengesetzt, wobei der Innenleiter zwischen den beiden Innenleiterteilen 30, 32 als Innenleiterfederbalg 34 ausgebildet ist. Die beiden Innenleiterteile 30, 32 sind von den Isolierstoffscheiben 20 starr oder beweglich relativ zu den beiden Außenleiterteilen 14, 16 gehalten, d.h. das erste Innenleiterteil 30 ist über die Isolierstoffscheibe 20 starr oder beweglich mit dem ersten Außenleiterteil 14 und das zweite Innenleiterteil 32 ist über die Isolierstoffscheibe 20 starr oder beweglich mit dem zweiten Außenleiterteil 16 verbunden. Hierdurch steht auch am Innenleiter ein Längen- und Toleranzausgleich beim Stecken des Koaxialsteckverbinders 100 zur Verfügung. In dem Fall, dass Außenleiterteile 14, 16 und Innenleiterteile 30, 32 beweglich zueinander sind, ist in vorteilhafterweise zusätzlich eine zweite Spiralfeder (nicht dargestellt) am Innleiter derart angeordnet, dass diese Spiralfeder die beiden Innenleiterteile 30, 32 voneinander weg drückt. Dies erzielt einen von dem Außenleiter unabhängigen Toleranz- und Längenausgleich.

Auch der Innenleiterfederbalg 34 ist, wie der Außenleiterfederbalg 18, derart ausgebildet, dass dieser einen Längen- und Toleranzausgleich durch eine entsprechende Längenänderung zur Verfügung stellt, wobei bei einer Längenänderung des Innenleiterfederbalgs 34 eine sich ändernde Kapazität des Innenleiterfederbalgs 34 durch eine sich entsprechend ändernde Induktivität des Innenleiterfederbalgs 34 derart kompensiert wird, dass bei einer Längenänderung des Innenleiterfederbalgs 34 der Wellenwiderstand des Koaxialsteckverbinders 100 im Wesentlichen konstant bleibt.

## Patentansprüche

1. Koaxialsteckverbinder (10, 100) mit einem Außenleiter, welcher ein erstes steckseitiges Ende und ein axial dem ersten steckseitigen Ende des Außenleiters gegenüberliegendes zweites steckseitiges Ende aufweist, sowie einem Innenleiter (12), welcher ein erstes steckseitiges Ende und ein axial dem ersten steckseitigen Ende des Innenleiters gegenüberliegendes zweites steckseitiges Ende aufweist, wobei der Außenleiter zwei separate Außenleiterteile (14, 16) umfasst, wobei ein erstes Außenleiterteil (14) das erste steckseitige Ende des Außenleiters und ein zweites Außenleiterteil (16) das zweite steckseitige Ende des Außenleiters ausbildet, wobei die beiden Außenleiterteile (14, 16) des Außenleiters derart angeordnet und ausgebildet sind, dass diese in axialer Richtung relativ zueinander bewegbar sind, wobei am Außenleiter ein erstes elastisches Federelement (22) vorgesehen ist, welches die beiden Außenleiterteile (14, 16) des Außenleiters in axialer Richtung voneinander weg mit Kraft beaufschlagt, wobei der Innenleiter zwei separate Innenleiterteile (30, 32) umfasst, wobei ein erstes Innenleiterteil (30) das erste steckseitige Ende des Innenleiters und ein zweites Innenleiterteil (32) das zweite steckseitige Ende des Innenleiters ausbildet, wobei die beiden Innenleiterteile (30, 32) des Innenleiters derart angeordnet und ausgebildet sind, dass diese in axialer Richtung relativ zueinander bewegbar sind,
**dadurch gekennzeichnet,**
**dass** der Außenleiter zwischen den beiden Außenleiterteilen (14, 16) als Außenleiterfederbalg (18) ausgebildet ist, wobei der Außenleiterfederbalg (18) derart ausgebildet ist, dass bei einer Längenänderung des Außenleiterfederbalgs (18) eine sich ändernde Kapazität des Außenleiterfederbalgs (18) durch eine sich entsprechend ändernde Induktivität des Außenleiterfederbalgs (18) derart kompensiert wird, dass bei einer Längenänderung des Außenleiterfederbalgs (18) der Wellenwiderstand des Koaxialsteckverbinders (10, 100) im Wesentlichen konstant bleibt,
wobei der Innenleiter zwischen den beiden Innenleiterteilen (30, 32) als Innenleiterfederbalg (34) ausgebildet ist, wobei der Innenleiterfederbalg (34) derart ausgebildet ist, dass bei einer Längenänderung des Innenleiterfederbalgs (34) eine sich ändernde Kapazität des Innenleiterfederbalgs (34) durch eine sich entsprechend ändernde Induktivität des Innenleiterfederbalgs (34) derart kompensiert wird, dass bei einer Längenänderung des Innenleiterfederbalgs (34) der Wellenwiderstand des Koaxialsteckverbinders (100) im Wesentlichen konstant bleibt.

2. Koaxialsteckverbinder (10) nach Anspruch 1, **dadurch gekennzeichnet, dass** die beiden Außenleiterteile (14, 16) des Außenleiters derart angeordnet und ausgebildet sind, dass diese in axialer Richtung jeweils relativ zum Innenleiter (12) bewegbar sind.

3. Koaxialsteckverbinder (10, 100) nach wenigstens einem der vorhergehenden Ansprüche, **dadurch gekennzeichnet, dass** das erste elastische Federelement (22) eine Schraubenfeder ist.

4. Koaxialsteckverbinder nach wenigstens einem der vorhergehenden Ansprüche, **dadurch gekennzeichnet, dass** ein erster Anschlag vorgesehen ist, welcher die Bewegung der beiden Außenleiterteile (14, 16) in axialer Richtung voneinander weg begrenzt.

5. Koaxialsteckverbinder (10, 100) nach wenigstens einem der vorhergehenden Ansprüche, **dadurch gekennzeichnet, dass** eine Außenleiterhülse (24) vorgesehen ist, welche die beiden Außenleiterteile (14, 16) umgreift und zweite Anschläge (26) aufweist, die eine axiale Bewegung der beiden Außenleiterteile (14, 16) voneinander weg begrenzt.

6. Koaxialsteckverbinder nach wenigstens einem der vorhergehenden Ansprüche, **dadurch gekennzeichnet, dass** das erste Innenleiterteil (30) in axialer Richtung relativ zum ersten Außenteiterteil (14) und das zweite Innenleiterteil (32) in axialer Richtung relativ zum zweiten Außenleiterteil (16) bewegbar ist, wobei am Innenleiter ein zweites elastisches Federelement vorgesehen ist, welches die beiden Innenleiterteile (30, 32) des Innenleiters in axialer Richtung voneinander weg mit Kraft beaufschlagt.

7. Koaxialsteckverbinder nach Anspruch 6, **dadurch gekennzeichnet, dass** das zweite elastische Federelement eine Schraubenfeder ist.

8. Koaxialsteckverbinder nach wenigstens einem der vorhergehenden Ansprüche, **dadurch gekennzeichnet, dass** ein Anschlag vorgesehen ist, welcher die Bewegung der beiden Innenleiterteile (30, 32) in axialer Richtung voneinander weg begrenzt.

9. Koaxialsteckverbinder (100) nach wenigstens einem der vorhergehenden Ansprüche, **dadurch gekennzeichnet, dass** das erste Innenleiterteil (30) starr mit dem ersten Außenleiterteil (14) und das zweite Innenleiterteil (32) starr mit dem zweiten Außenleiterteil (16) verbunden ist.

## Claims

1. Co-axial insertion-type connector (10, 100) having an outer conductor which has a first insertion end and a second insertion end opposite axially from the first insertion end of the outer conductor, and having a centre conductor (12) which has a first insertion end and a second insertion end opposite axially from the first insertion end of the centre conductor, the outer conductor comprising two separate outer-conductor parts (14, 16), with a first outer-conductor part (14) forming the first insertion end of the outer conductor and a second outer-conductor part (16) forming the second insertion end of the outer conductor, the two parts (14, 16) of the outer conductor being so arranged and formed that they are movable relative to one another in the axial direction, there being provided on the outer conductor a first resilient spring member (22) which urges the two parts (14, 16) of the outer conductor away from one another by force in the axial direction, the centre conductor comprising two separate centre-conductor parts (30, 32), with a first centre-conductor part (30) forming the first insertion end of the centre conductor and a second centre-conductor part (32) forming the second insertion end of the centre conductor, the two parts (30, 32) of the centre conductor being so arranged and formed that they are movable relative to one another in the axial direction, **characterised in that**, between the two outer-conductor parts (14, 16), the outer conductor takes the form of a resilient outer-conductor bellows (18), the resilient outer-conductor bellows (18) being so designed that, if there is a variation in the length of the resilient outer-conductor bellows (18), a varying capacitance of the resilient outer-conductor bellows (18) is compensated for by a correspondingly varying inductance of the resilient outer-conductor bellows (18), in such a way that, if there is a variation in the length of the resilient outer-conductor bellows (18), the characteristic impedance of the co-axial insertion-type connector (10, 100) remains substantially constant, the centre conductor taking the form, between the two centre-conductor parts (30, 32), of a resilient centre-conductor bellows (34), the resilient centre-conductor bellows (34) being so designed that, if there is a variation in the length of the resilient centre-conductor bellows (34), a varying capacitance of the resilient centre-conductor bellows (34) is compensated for by a correspondingly varying inductance of the resilient centre-conductor bellows (34), in such a way that, if there is a variation in the length of the resilient centre-conductor bellows (34), the characteristic impedance of the co-axial insertion-type connector (100) remains substantially constant.

2. Co-axial insertion-type connector (10) according to claim 1, **characterised in that** the two parts (14, 16) of the outer conductor are so arranged and formed that they are each movable relative to the centre conductor (12) in the axial direction.

3. Co-axial insertion-type connector (10, 100) at least one of the preceding claims, **characterised in that** the first resilient spring member (22) is a coil spring.

4. Co-axial insertion-type connector according to at least one of the preceding claims, **characterised in that** a first stop is provided which limits the movement of the two outer-conductor parts (14, 16) away from one another in the axial direction.

5. Co-axial insertion-type connector (10, 100) according to at least one of the preceding claims, **characterised in that** there is provided an outer-conductor sleeve (24) which encloses the two outer-conductor parts (14, 16) and which has two stops (26) which limit an axial movement of the two outer-conductor parts (14, 16) away from one another.

6. Co-axial insertion-type connector according to at least one of the preceding claims, **characterised in that** the first centre-conductor part (30) is movable relative to the first outer-conductor part (14) in the axial direction and the second centre-conductor part (32) is movable relative to the second outer-conductor part (16) in the axial direction, there being provided on the centre conductor a second resilient spring member which urges the two parts (30, 32) of the centre conductor away from one another by force in the axial direction.

7. Co-axial insertion-type connector according to claim 6, **characterised in that** the second resilient spring member is a coil spring.

8. Co-axial insertion-type connector according to at least one of the preceding claims, **characterised in that** a stop is provided which limits the movement of the two centre-conductor parts (30, 32) away from one another in the axial direction.

9. Co-axial insertion-type connector according to at least one of the preceding claims, **characterised in that** the first centre-conductor part (30) is rigidly connected to the first outer-conductor part (14) and the second centre-conductor part (32) is rigidly connected to the second outer-conductor part (16).

## Revendications

1. Connecteur enfichable coaxial (10, 100) comportant un conducteur extérieur qui présente une première extrémité côté enfichage et une seconde extrémité côté enfichage axialement opposée à la première extrémité côté enfichage du conducteur extérieur, ainsi qu'un conducteur intérieur (12) qui présente une première extrémité côté enfichage et une seconde extrémité côté enfichage axialement opposée à la première extrémité côté enfichage du conducteur intérieur, le conducteur extérieur comprenant deux parties séparées (14, 16), une première partie (14) du conducteur extérieur formant la première extrémité côté enfichage du conducteur extérieur et une seconde partie (16) du conducteur extérieur formant la seconde extrémité côté enfichage du conducteur extérieur, les deux parties (14, 16) du conducteur extérieur étant agencées et réalisées de manière à être mobiles l'une par rapport à l'autre en direction axiale, un premier élément de ressort élastique (22) étant prévu sur le conducteur extérieur, qui sollicite d'une force les deux parties (14, 16) du conducteur extérieur en éloignement l'une de l'autre en direction axiale, le conducteur intérieur comprenant deux parties séparées (30, 32), une première partie (30) du conducteur intérieur formant la première extrémité côté enfichage du conducteur intérieur et une seconde partie (32) du conducteur intérieur formant la seconde extrémité côté enfichage du conducteur intérieur, les deux parties (30, 32) du conducteur intérieur étant agencées et réalisées de manière à être mobiles l'une par rapport à l'autre en direction axiale, **caractérisé en ce que**
entre les deux parties (14, 16), le conducteur extérieur est réalisé sous forme de soufflet-ressort (18), le soufflet-ressort (18) du conducteur extérieur étant réalisé de telle sorte que lors d'une modification en longueur du soufflet-ressort (18) du conducteur extérieur, une modification de capacité du soufflet-ressort (18) du conducteur extérieur est compensée par une modification correspondante de l'inductivité du soufflet-ressort (18) du conducteur extérieur, de telle sorte que lors d'une modification en longueur du soufflet-ressort (18) du conducteur extérieur, l'impédance caractéristique du connecteur enfichable coaxial (10, 100) reste sensiblement constante,
et
entre les deux parties (30, 32), le conducteur intérieur est réalisé sous forme de soufflet-ressort (34), le soufflet-ressort (34) du conducteur intérieur étant réalisé de telle sorte que lors d'une modification en longueur du soufflet-ressort (34) du conducteur intérieur, une modification de la capacité du soufflet-ressort (34) du conducteur intérieur est compensée par une modification correspondante de l'inductivité du soufflet-ressort (34) du conducteur intérieur, de telle sorte que lors d'une modification en longueur du soufflet-ressort (34) du conducteur intérieur, l'impédance caractéristique du connecteur enfichable coaxial (10, 100) reste sensiblement constante.

2. Connecteur enfichable coaxial (10) selon la revendication 1, **caractérisé en ce que** les deux parties (14, 16) du conducteur extérieur sont agencées et réalisées de manière à être mobiles chacune par rapport au conducteur intérieur (12) en direction axiale.

3. Connecteur enfichable coaxial (10, 100) selon l'une au moins des revendications précédentes, **caractérisé en ce que** le premier élément de ressort élastique (22) est un ressort hélicoïdal.

4. Connecteur enfichable coaxial selon l'une au moins des revendications précédentes, **caractérisé en ce qu'**il est prévu une première butée qui limite le mouvement des deux parties (14, 16) du conducteur extérieur en éloignement l'une de l'autre en direction axiale.

5. Connecteur enfichable coaxial (10, 100) selon l'une au moins des revendications précédentes, **caractérisé en ce qu'**il est prévu une douille (24) de conducteur extérieur qui entoure les deux parties (14, 16) du conducteur extérieur et qui comprend des secondes butées (26) qui limitent un mouvement axial des deux parties (14, 16) du conducteur extérieur en éloignement l'une de l'autre.

6. Connecteur enfichable coaxial selon l'une au moins des revendications précédentes, **caractérisé en ce que** la première partie (30) du conducteur intérieur est mobile en direction axiale par rapport à la première partie (14) du conducteur extérieur, et la seconde partie (32) du conducteur intérieur est mobile en direction axiale par rapport à la seconde partie (16) du conducteur extérieur, un second élément de ressort élastique étant prévu sur le conducteur intérieur, qui sollicite d'une force les deux parties (30, 32) du conducteur intérieur en éloignement l'une de l'autre en direction axiale.

7. Connecteur enfichable coaxial selon la revendication 6, **caractérisé en ce que** le second élément de ressort élastique est un ressort hélicoïdal.

8. Connecteur enfichable coaxial selon l'une au moins des revendications précédentes, **caractérisé en ce qu'**il est prévu une butée qui limite le mouvement des deux parties (30, 32) du conducteur intérieur en éloignement l'une de l'autre en direction axiale.

9. Connecteur enfichable coaxial (100) selon l'une au moins des revendications précédentes, **caractérisé en ce que** la première partie (30) du conducteur intérieur est reliée rigidement à la première partie (14) du conducteur extérieur, et la seconde partie (32) du conducteur intérieur est reliée rigidement à la seconde partie (16) du conducteur extérieur.
